# EUROPÄISCHE PATENTSCHRIFT

(11) **EP 1 806 537 B1**
(45) Veröffentlichungstag und Bekanntmachung des Hinweises auf die Patenterteilung: **09.09.2009**
(21) Anmeldenummer: 07100126.7
(22) Anmeldetag: 04.01.2007
(51) Int. Cl.: F24B 13/00, F24C 15/04, F24B 1/192

(54) **Kamin oder Kaminofen mit einer Sichtschutzscheibe aus Glas oder Glaskeramik**
Open or closed fireplace with protective screen of glass or glass ceramic
Cheminée ou poêle de cheminée avec vitre de protection en verre ou vitrocéramique

(30) Priorität: 07.01.2006 DE 102006001038
(43) Veröffentlichungstag der Anmeldung: 11.07.2007
(73) Patentinhaber: Schott AG, 55122 Mainz (DE)
(72) Erfinder: Waldschmidt, Holger, 55234 Nieder-Wiesen (DE); Leroux, Roland, 55271 Stadecken-Elsheim (DE); Schulz, Michael, 55294 Bodenheim (DE); Münch, Toni, 67547 Worms (DE); Cansiz, Önder, 55291 Saulheim (DE)
(74) Vertreter: Fuchs

(56) Entgegenhaltungen:
- EP-A- 0 496 243
- EP-A- 0 930 465
- EP-A- 1 300 633
- WO-A-20/05042420
- WO-A-20/06059303
- DE-A1- 4 325 399
- DE-B3- 10 344 439

## Beschreibung

Die Erfindung bezieht sich auf einen Kamin oder Kaminofen mit einer Sichtschutzscheibe aus Glaskeramik . Prinzipiell kann die Sichtschutzscheibe auch aus einem Glas mit niedriger Wärmedehnung, insbesondere aus Borosilikatglas, bestehen, sofern die Temperatur im Feuerraum nicht zu hoch ist.

Kamine oder Kaminöfen, die sich gerade im häuslichen Bereich immer größerer Beliebtheit erfreuen, weisen typischerweise eine Sichtschutzscheibe auf, die mit der Tür zum Brennraum gekoppelt ist. Siehe hierzu zum Beispiel die EP 0 930 465 A2. Die Sichtschutzscheibe besteht in bekannter Weise überwiegend aus einer farblosen Glaskeramik. Ein dafür geeignetes Glaskeramikmaterial ist beispielsweise unter der Marke ROBAX® im Handel. Aber auch ein Borosilikatglas, welches unter der Marke BOROFLOAT® im Handel ist, ist dafür geeignet.

Dabei besteht die Möglichkeit, entweder die Sichtschutzscheibe in einem Türrahmen, z.B. in einen metallischen Türrahmen einzubauen, oder die Sichtschutzscheibe ohne Rahmen direkt als Tür zum Verschließen des Brennraumes zu nutzen.

Sichtschutzscheiben aus Glas bzw. Glaskeramik, die in der Regel einteilig ausgeführt sind, können eine unterschiedliche Konfiguration haben. Folgende geometrische einteilige Ausführungsformen von Glas bzw. Glaskeramik-Kaminsichtscheiben sind bekannt:
- Flach
- Rund
- Winklig
- Mehrfach winklig
- Mehrfach winklig und rund
- Mehrdimensional verformt.

Das Ausgangsmaterial bei einer Glaskeramik-Sichtschutzscheibe ist jeweils eine ebene Glasscheibe in verschiedenen Dicken von 2 bis 10 mm, die mit bekannten Prozessen verformt und dann keramisiert wird.

Dekore können auf der Innen- und Außenseite der Sichtschutzscheibe aufgebracht sein. Weiterhin kann die Sichtschutzscheibe mit funktionellen und designerischen Beschichtungen (einseitig oder beidseitig) versehen sein. Für die Montage der Scheibe in rahmenloser Form und für Schrauben- oder Wellendurchführungen (z.B. Türgriff, ...), sind entsprechende Bohrungen in der Glas- bzw. Glaskeramik-Sichtschutzscheibe vorgesehen.

Sichtscheiben, die in einem vorzugsweise aus Stahl bestehenden Türrahmen eingebaut sind, werden durch hitzebeständiges Dichtungsmaterial vom Kontakt mit dem Stahl abgehalten. Die Fig. 4 zeigt eine derartige Konstruktion nach dem Stand der Technik. Die Sichtscheibe 1 ist in einem Türrahmen gehaltert, der aus einem äußeren Metallrahmen 3 und einem inneren Metallrahmen 5 besteht, die über eine Schraubverbindung 6 miteinander verbunden sind. Die Sichtscheibe liegt dabei über eine äußere Abdichtung 2 an dem äußeren Metallrahmen 3 und eine innere Abdichtung 4 an dem inneren Metallrahmen 5 an.

Die unterschiedlichen Temperatur/Zeitbelastungen durch das Feuer im Brennraum wirken auf die verschiedenen Materialien wie Stahl oder Glaskeramik ein. Durch den unterschiedlichen Ausdehnungskoeffizienten der verschiedenen Materialien kommt es dabei zu Verwindungen und/oder zu einem Verzug des Türrahmens, was zu einem erhöhten Bruchrisiko der Sichtscheibe führt.

Der Erfindung liegt die Aufgabe zugrunde, bei einer bestehenden Türrahmenkonstruktion der Glas- oder Glaskeramik-Sichtscheibe eines Kamins oder Kaminofens das Bruchrisiko der Glaskeramik-Scheibe durch Reduzierung von Verwindungskräften des Türrahmens auf die Glaskeramik-Scheibe zu reduzieren. Es soll möglich sein, dass die Türrahmenkonstruktion beibehalten werden kann und ggf. nur das hitzebeständige Dichtungsmaterial ausgetauscht werden muss. Bei einer rahmenlosen Glaskeramik-Sichtscheibe soll insbesondere deren Gewicht reduziert werden.

Die Lösung dieser Aufgabe gelingt gemäß der Erfindung durch die Verwendung einer Sichtschutzscheibe aus Glas mit niedriger Wärmedehnung oder Glaskeramik die einen sich über den gesamten Rand umlaufenden facettenartig in der Dicke verjüngenden Randbereich aufweist, dessen Dicke kleiner als die Scheibendicke im Innenbereich ist.

Bei einer bestehenden Türrahmenkonstruktion, z. B. derjenigen nach Fig. 4, kommt es daher durch die erfindungsgemäße Maßnahme, wie die Fig. 3 zeigt, zu einer Geometrieänderung der Sichtscheibe 1 im Kontaktbereich des Türrahmens 3, 5 des Kaminofens. Durch die Verringerung der Dicke der Sichtscheibe im Randbereich wird in der Einbausituation eines vorhandenen Türrahmens mehr Platz für mehr Dichtungsmaterial 2, 4 geschaffen, wodurch ein vergrößertes Spiel zwischen Sichtscheibe und Türrahmen besteht, was das Problem der unterschiedlichen Ausdehnungskoeffizienten entschärft.

Weiterhin wird durch die Verringerung der Randdicke der Sichtscheibe die Wärmeleitung im Randbereich quer zur Sichtscheibe reduziert, da die Scheibe in diesem Bereich dünner ist und somit der Querschnitt der Sichtscheibe reduziert wird. Durch diesen Effekt wird die Temperatur des Türrahmens verringert.

Um diesen Effekt zu erzielen, ist für den Facettenschliff eine gewisse Facettenbreite W_{F} und Restkantendicke t_{F} notwendig. Diese Werte liegen in folgenden Bereichen: ${W}_{F} = 2 bis 50 mm$ ${t}_{F} = 1 mm bis max . Dicke des Glases - 1 mm .$

Die Standarddicken bei Glaskeramik-Sichtschutzscheiben sind dabei 3, 4 und 5 mm.

Glaskeramikplatten mit einem umlaufenden Facettenschliff sind an sich bekannt (DE 196 49 767 A1). Im bekannten Fall handelt es sich jedoch um Glaskeramik-Kochflächen, deren ästhetisches Design durch den Facettenschliff allein verbessert werden soll, und die nicht die thermischen Randbelastungen wie Kaminsichtscheiben aufweisen, um deren Minderung es im Fall der Erfindung geht. Es ist auch durch die DE 103 44 439 B3 bekannt geworden, wie derartige facettierte Glaskeramik-Kochflächen zweckmäßig hergestellt werden.

Durch die EP 0 496 243 B1 ist eine Ofentür mit Sichtschutzscheibe für eine Mikrowellengerätschaft bekannt geworden, die einen Kunststoffrahmen mit nach außen bündig eingesetzter transparenter Polycarbonat-Scheibe, welche dazu nach dem Rand hin verjüngt ausgebildet ist, besitzt. Die kritischen, insbesondere thermischen Randbelastungen wie bei Glas- oder Glaskeramikscheiben von Kamin- bzw. Kaminofentüren im Fall der Erfindung treten bei der bekannten Ofentür nicht auf.

Durch die Verringerung der Dicke der Sichtscheibe im Randbereich ist es mit Vorteil auch möglich, die Türrahmenkonstruktion wesentlich filigraner/dünner auszuführen. Dies kann zur Gewichtsreduzierung beitragen.
Die Oberfläche der Facette ist in geschliffenem und poliertem Zustand einsetzbar.
Glaskeramikplatten mit einem umlaufenden Facettenschliff sind an sich bekannt. Die Oberfläche der Facette ist in geschliffenem und poliertem Zustand einsetzbar.

Eine Facette kann grundsätzlich an jeder der Sichtschutzscheiben mit den eingangs genannten geometrischen Ausführungsformen und an jeder denkbaren Kante angebracht werden (flach und verformt). Die Erfindung macht sich mit besonderem Vorteil bemerkbar, wenn die Facette an einer ebenen Scheibe angebracht ist. Die Fig. 1 zeigt eine derartige Ausführungsform mit einer flachen Glas- oder Glaskeramikscheibe 1, die entsprechend der Fig. 3 in einem Rahmen 3 eingefasst ist und eine umlaufende Facette 1' aufweist.

Die Sichtschutzscheibe kann aber auch verformt sein. Für die Umformung können verschiedene Prozesse angewendet werden, wie z.B. Biegen oder Schwerkraftsenken. Gebogene Sichtscheiben können einfach, d.h. einmal um 90° oder mehrfach, beispielsweise um zweimal 90° abgewinkelt sein, d.h. sie weisen ebene Flächen auf, die über einen kleinen Radius, z.B. ca. 5 mm, abgewinkelt sind.
In Fig. 2 ist eine derartige beidseitig um 90° abgewinkelte Sichtschutzscheibe, die auch in den abgewinkelten Flächen 1 a, 1 b facettiert ist, dargestellt.

Auch mehrere Biegungen mit verschiedenen Biegewinkeln sind verstellbar.

Auch in verschiedenen Radien rundverformte Sichtscheiben (z.B. Zylinder- oder Kegelausschnitt) können mit einer Randfacettierung versehen werden, ebenso mehrdimensional verformte Scheiben (z.B. Ausschnitt aus einer Kugelkalotte) sowie Scheiben, die in Kombination rund und winklig verformt sind.

Die Facettierung erfolgt vorzugsweise bereits im Vorläuferglas, auch Grünglas genannt. Bei verformten Sichtschutzscheiben wird danach die Scheibe umgeformt und anschließend keramisiert. Das Keramisieren kann durch entsprechende Temperatur/Zeitprogramme bis zum Entstehen von Hochquarz-Mischkristallen oder bis zum Entstehen von Keatitmischkristallen, welche der Sichtschutzscheibe eine transluzente (milchige) Anmutung verleihen, erfolgen.

Die Sichtscheibe kann im Bereich der Facette dekoriert oder undekoriert hergestellt werden. Weitere Facetten in der Sichtscheibe sind an jeder Stelle als Designelement denkbar.

Durch die Mehrfachbrechung des Lichtes mittels der Facettenkante erhöht sich die Brillanz der Flammen im Brennraum und erinnert an die Lichtspiele eines Diamanten im Licht.

### Figurenkurzbeschreibung:

Es zeigen:
- Fig. 1: eine facettierte, in einem Rahmen gehalterte ebene Sichtschutzscheibe,
- Fig. 2: eine Sichtschutzscheibe nach Fig. 1, die beidseitig um 90° abgewinkelt ist,
- Fig. 3: in einer querschnittlichen Ansicht die abgedichtete Halterung der Sichtschutzscheibe im Rahmen und,
- Fig. 4: in einer Darstellung entsprechend Fig. 3 die Halterung einer bekannten, nicht facettierten Sichtschutzscheibe in dem Rahmen.

## Patentansprüche

1. Kamin oder Kaminofen mit einer Sichtschutzscheibe (1) aus Glas mit niedriger Wärmedehnung oder Glaskeramik, **dadurch gekennzeichnet, dass** die Sichtschutzscheibe (1) einen sich über den gesamten Rand umlaufenden facettenartig in der Dicke verjüngenden Randbereich (1') aufweist, dessen Dicke kleiner als die Scheibendicke im Innenbereich ist und dass die Sichtschutzscheibe (1) in einem Türrahmen (3) eingebaut ist.

2. Kamin oder Kaminofen nach Anspruch 2, **dadurch gekennzeichnet, dass** der Türrahmen (3) als metallischer Türrahmen ausgebildet ist.

3. Kamin oder Kaminofen nach einem der Ansprüche 1 bis 2, **dadurch gekennzeichnet, dass** die Breite des Türrahmens (3) der Breite der Facette (1') angepasst ist.

4. Kamin oder Kaminofen nach einem der Ansprüche 1 bis 3, **dadurch gekennzeichnet, dass** die Sichtschutzscheibe (1) flach ausgebildet ist.

5. Kamin oder kaminofen nach Anspruch 4, **dadurch gekennzeichnet, dass** die Sichtschutzscheibe (1) an mindestens einer Seite abgewinkelt ist.

6. Kamin oder Kaminofen nach einem der Ansprüche 1 bis 3, **dadurch gekennzeichnet, dass** die Sichtschutzscheibe (1) rundverformt oder mehrdimensional verformt ausgebildet ist.

## Claims

1. Open or closed fireplace with a protective screen (1) of glass of low thermal expansion or glass ceramic, **characterized in that** the protective screen (1) has an edge region (1') which runs around the entire edge, decreases in thickness in a faceted manner and the thickness of which is less than the thickness of the screen in the inner region, and **in that** the protective screen (1) is fitted in a door frame (3).

2. Open or closed fireplace according to Claim 1, **characterized in that** the door frame (3) is formed as a metal door frame.

3. Open or closed fireplace according to either of Claims 1 and 2, **characterized in that** the width of the door frame (3) is adapted to the width of the facet (1').

4. Open or closed fireplace according to one of Claims 1 to 3, **characterized in that** the protective screen (1) is of a flat form.

5. Open or closed fireplace according to Claim 4, **characterized in that** the protective screen (1) is angled away on at least one side.

6. Open or closed fireplace according to one of Claims 1 to 3, **characterized in that** the protective screen (1) is of a roundly shaped or multidimensionally shaped form.

## Revendications

1. Cheminée ou poêle de cheminée comprenant une vitre de protection (1) en verre de faible dilatation thermique ou en vitrocéramique, **caractérisée en ce que** la vitre de protection (1) présente une région de bord (1') dont l'épaisseur se rétrécit sur tout le bord périphérique sous forme chanfreinée, dont l'épaisseur est inférieure à l'épaisseur de la vitre dans la région intérieure et **en ce que** la vitre de protection (1) est intégrée dans un cadre de porte (3).

2. Cheminée ou poêle de cheminée selon la revendication 1, **caractérisée en ce que** le cadre de porte (3) est réalisé sous forme de cadre de porte métallique.

3. Cheminée ou poêle de cheminée selon l'une quelconque des revendications 1 et 2, **caractérisée en ce que** la largeur du cadre de porte (3) est adaptée à la largeur du chanfrein (1').

4. Cheminée ou poêle de cheminée selon l'une quelconque des revendications 1 à 3, **caractérisée en ce que** la vitre de protection (1) est plate.

5. Cheminée ou poêle de cheminée selon la revendication 4, **caractérisée en ce que** la vitre de protection (1) est coudée sur au moins un côté.

6. Cheminée ou poêle de cheminée selon l'une quelconque des revendications 1 à 3, **caractérisée en ce que** la vitre de protection (1) est façonnée sous forme arrondie ou sous forme multidimensionnelle.
